# EUROPÄISCHE PATENTSCHRIFT

(11) **EP 0 179 231 B1**
(45) Veröffentlichungstag und Bekanntmachung des Hinweises auf die Patenterteilung: **04.04.1990**
(21) Anmeldenummer: 85110776.3
(22) Anmeldetag: 27.08.1985
(51) Int. Cl.: H01R 23/70

(54) **Elektrisches Anschlusselement zum Einpressen in eine Trägerplatte**
Electrical connecting element to be pressed into a carrier head
Elément de raccordement destiné à être inséré dans une plaque de support

(30) Priorität: 27.09.1984 DE 3435582
(43) Veröffentlichungstag der Anmeldung: 30.04.1986
(73) Patentinhaber: SIEMENS AKTIENGESELLSCHAFT, 80333 München (DE)
(72) Erfinder: Neuber, Georg, D-8000 München 50 (DE); Seibold, Jürgen, Ing. (grad.), D-8021 Baierbrunn (DE); Pelzl, Leo, Ing. (grad), D-8150 Holzkirchen (DE); Zell, Karl, Ing. (grad), D-8134 Niederpöcking (DE)

(56) Entgegenhaltungen:
- US-A- 3 764 955
- US-A- 3 769 679
- US-A- 3 977 075
- US-A- 4 464 007

## Beschreibung

Die Erfindung bezieht sich auf ein elektrisches Anschlußelement zum Einpressen in eine Bohrung einer Trägerplatte, wobei das aus Flachmaterial bestehende Anschlußelement zu beiden Seiten eine kragenförmige Verbreiterung aufweist, an der ein Einpreßwerkzeug ansetzbar ist.

Ein derartiges Anschlußelement ist z.B. durch die US-A 3 769 679 bekannt geworden. Danach liegen die Verbreiterungen in der Ebene des Anschlußelementes. Da die Anschlußelemente reihenweise in die Trägerplatte eingepreßt werden, liegen die kragenförmigen Verbreiterungen ebenfalls in einer Ebene. An den Verbreiterungen verringert sich der Abstand zwischen den Anschlußelementen.

Der Erfindung liegt die Aufgabe zugrunde, den Teilungsabstand zwischen den Anschlußelementen zu verringern, ohne daß ein Sicherheitsabstand unterschritten und ohne daß der Querschnitt der Verbreiterung verringert wird.

Diese Aufgabe wird dadurch gelöst, daß die Verbreiterungen schräg zur Ebene des Kontaktelementes und in entgegengesetzter Richtung abgebogen sind. Einander zugewandte Verbreiterungen benachbarter Anschlußelemente sind dadurch in entgegengesetzter Richtung gebogen, so daß sie einander nicht berühren, selbst wenn sie sich überdecken. Dadurch kann der Teilungsabstand zwischen den Anschlußelementen erheblich verringert werden ohne daß diese der Gefahr einer gegenseitigen Berührung ausgesetzt sind. Das Abbiegen der Verbreiterungen ist fertigungstechnisch erheblich einfacher durchzuführen als z.B. ein Verdrehen der noch am Stanzstreifen hängenden Anschlußelemente. Dies trifft insbesondere auf Anschlußelemente zu, die in sich abgewinkelt ausgebildet sind wie z.B. bei einer elektrischen Baugruppe mit einer Steckkontaktleiste, deren Anschlußelemente aus der Steckrichtung heraus senkrecht zur Leiterplatte der Baugruppe abgebogen und in deren Bohrungen eingepreßt sind. Bei diesen werden die inneren Anschlußelemente von den äußeren weitgehend verdeckt, so daß die Verbreiterungen groß genug sein müssen, um das Einpreßwerkzeug ansetzen zu können.

Im folgenden wird die Erfindung anhand eines in der Zeichnung dargestellten Ausführungsbeispieles näher erläutert.

Die Fig. 1 und 2 zeigen in einer Seitenansicht und einer Draufsicht eine Steckverbinderleiste 1 mit Anschlußelementen 2, die aus Flachmaterial hergestellt sind und deren freie Enden in Bohrungen 3 einer Trägerplatte 4 eingepreßt sind. Die Anschlußelemente 2 weisen unmittelbar über der Leiterplatte zu beiden Seite je eine kragenförmige Verbreiterung 5 auf, die besonders vorteilhaft etwa im Winkel von 45_{°} zur Ebene des Anschlußelementes abgebogen ist. Die beiden Verbreiterungen 5 eines Anschlußelementes 2 sind in entgegengesetzter Richtung abgebogen. Die in mehreren Reihen rasterförmig angeordneten Anschlußelemente 2 sind einander eng benachbart. Die einander zugewandten Verbreiterungen 5 benachbarter Anschlußelemente 2 einer Reihe sind in entgegengesetzter Richtung abgebogen, was einen erheblich größeren Zwischenraum ergibt, als wenn sie in der Ebene der Anschlußelemente verbleiben würden. Dadurch werden bei engem Teilungsabstand hinreichend große Sicherheitsabstände zwischen den Anschlußelementen eingehalten. Die Ansatzflächen für das Einpreßwerkzeug verringern sich kaum.

## Patentansprüche

Elektrisches Anschlußelement zum Einpressen in eine Bohrung einer Trägerplatte, wobei das aus Flachmaterial bestehende Anschlußelement zu beiden Seiten je eine kragenförmige Verbreiterung aufweist, an der ein Einpreßwerkzeug ansetzbar ist, dadurch gekennzeichnet, daß die Verbreiterungen (5) schräg zur Ebene des Kontaktelementes (2) und in entgegengesetzter Richtung abgebogen sind.

## Claims

Electrical connector element to be impressed into a bore of a carrier plate, the connector element, which consists of flat material, having on both sides a collar-like widened portion on which an impressing tool can be positioned, characterized in that the widened portions (5) are bent obliquely to the plane of the contact element (2) and in the opposite direction.

## Revendications

Elément électrique de raccordement destiné à être inséré à force dans un perçage d'une plaque de support, cet élément de raccordement réalisé en un matériau plat comportant, des deux côtés, respectivement une partie élargie en forme de patte, sur laquelle peut être appliqué un outil d'enfoncement, caractérisé par le fait que les parties élargies (5) sont repliées ou coudées obliquement par rapport au plan de l'élément de contact (2) et dans des directions opposées.
